# EUROPÄISCHE PATENTSCHRIFT

(11) **EP 1 273 527 B1**
(45) Veröffentlichungstag und Bekanntmachung des Hinweises auf die Patenterteilung: **27.06.2007**
(21) Anmeldenummer: 02001214.2
(22) Anmeldetag: 17.01.2002
(51) Int. Cl.: B65D 71/00

(54) **Flaschenträger**
Bottle carrier
Panier porte-bouteilles

(30) Priorität: 06.07.2001 DE 20112228 U
(43) Veröffentlichungstag der Anmeldung: 08.01.2003
(73) Patentinhaber: A & R Carton Bremen GmbH, 28309 Bremen (DE)
(72) Erfinder: Skolik, Bernard, 27211 Bassum (DE); Eckermann, Jens, 28309 Bremen (DE); Scheelcke, Hilger, 28357 Bremen (DE)
(74) Vertreter: Hauck Patent- und Rechtsanwälte

(56) Entgegenhaltungen:
- EP-A- 0 754 631
- WO-A-94/03374
- CA-A- 1 243 987
- US-A- 4 588 084
- US-A- 5 072 876
- US-A- 6 065 590

## Beschreibung

Die Erfindung bezieht sich auf einen Flaschenträger aus faltbarem Flachmaterial, insbesondere Karton.

Es sind bereits Flaschenträger aus Karton in Form einer eine Gruppe Flaschen allseitig umhüllenden Box bekannt. Bekannt ist ferner, daß diese Flaschenträger in einer Deckwand zwei benachbarte Ausstanzungen aufweisen, in die mit einer Hand eingegriffen werden kann, um den Flaschenträger an einem zwischen den Ausstanzungen gebildeten streifenförmigen Griff zu tragen. Bei der Benutzung eines solchen Flaschenträgers ist nachteilig, daß die Hand leicht die Flaschenoberbereiche berühren kann, wo sich Kronkorken befinden. Außerdem muß ein starkes Kartonmaterial eingesetzt werden, damit der Griff beim Tragen infolge der erheblichen Kräfte nicht reißt, die durch die befüllten Flaschen ausgeübt werden.

Die US 6 065 590 offenbart einen Artikelträger, der in der Deckwand einen Griffstreifen aufweist, dessen Enden bis in Endwände hereinreichen. Der Griffstreifen ist über die Deckwand anhebbar, wobei das Anheben durch eine unterhalb des Griffstreifens verbleibende Deckwandklappe erschwert ist. Außerdem ist das Anheben dadurch begrenzt, daß sich der Griffstreifen in der Nähe der Endwände an die Oberbereiche der Artikel anlegt. Eine Zweilagigkeit des Griffstreifens wird durch einen unter diesen geklappten Verstärkungsstreifen erreicht. Dies ist herstellungstechnisch verhältnismäßig aufwendig und führt zu lokalen Materialanhäufungen, die bei der Lagerung der vorgeklebten Zuschnitte stören können.

Eine ähnliche Konstruktion ist in der WO 99/28207 A1 gezeigt. Hierbei ist jedoch der Griffabschnitt unverstärkt.

Die US 5 639 017 und 5 915 546 betreffen Artikelträger mit mehrlagigen Griffstreifen aus übereinandergelagerten Klappen einer Deckwand. Die Griffstreifen erstrecken sich bis in die Endwände und sind über die Deckwände anhebbar. Das Anheben wird durch das Anlegen der Griffstreifen an die Oberbereiche der endseitigen Artikel begrenzt.

Die CA 1243957 A offenbart einen Flaschenträger, bei dem der Deckwandbereich von zwei einander nur teilweise überlappenden, unteren und oberen Deckwandteilen gebildet ist. Der untere Deckwandteil hat eine unter den Mittelabschnitt des Griffbereiches unterzuschlagende Verstärkungslasche. Der obere Deckwandteil ist vom Griffbereich begrenzt. Infolgedessen ist der Deckwandbereich im Mittelabschnitt des Griffbereiches dreilagig und an den gabelförmigen Endabschnitten des Griffbereiches zweilagig. Auf einer Seite des Griffbereiches weist der Deckwandbereich nur eine einzige Lage auf.

Davon ausgehend liegt der Erfindung die Aufgabe zugrunde, einen Flaschenträger zu schaffen, der günstigere Handhabungseigenchaften aufweist und einen hinreichend guten Griffabschnitt aufweist.

Die Aufgabe wird durch einen Flaschenträger mit den Merkmalen des Anspruches 1 gelöst. Vorteilhafte Ausgestaltungen des Flaschenträgers sind in den Unteransprüchen angegeben.

Der erfindungsgemäße Flaschenträger aus faltbarem Flachmaterial, insbesondere Karton, hat
- eine Deckwand,
- eine Bodenwand,
- Seitewände,
- einen Griffabschnitt, der sich quer über die Deckwand und in zwei einander gegenüberliegende Seitenwände erstreckt, der in der Deckwand und in den Seitenwänden von Schwächungslinien abgegrenzt ist, einen streifenförmigen Mittelabschnitt in der Deckwand und zwei gabelförmige Endabschnitte aufweist, von denen sich jeder von der Deckwand in eine angrenzende Seitenwand erstreckt und an den äußeren Enden mit der Seitenwand verbunden ist
- eine unter der Deckwand angeordnete weitere Deckwand, die einen weiteren streifenförmigen Mittelabschnitt aufweist, der unterhalb des streifenförmigen Mittelabschnittes der Deckwand angeordnet ist, so daß der streifenförmige Mittelabschnitt und der weitere streifenförmige Mittelabschnitt gemeinsam anhebbar sind, wobei die weitere Deckwand an einander gegenüberliegenden Seiten Seitenklappen angelenkt hat, die an den Innenseiten der Seitenwände angeordnet sind, mit denen die gabelförmigen Endabschnitte endseits verbunden sind und der weitere streifenförmige Mittelabschnitt zwei weitere gabelförmige Endabschnitte aufweist, von denen sich jeder von der weiteren Deckwand in die angrenzende Seitenklappe erstreckt und an den äußeren Enden der Seitenklappe verbunden ist,
- wobei die beiden weiteren, einander gegenüberliegenden Seitenwände jeweils einen unteren Seitenwandabschnitt in Form eines Rechteckes und einen oberen Seitenwandabschnitt in Form eines Trapezes aufweisen und
- die Bodenwand rechteckig ist, wobei die Deckwand und die weitere Deckwand eine etwas geringere Längsausdehnung als die Bodenwand haben,
- wobei
- die Deckwand und die weitere Deckwand rechteckig sind,
- Seitenwände die Deckwand und die Bodenwand an den Seiten miteinander verbinden,
- der weitere streifenförmige Mittelabschnitt in der weiteren Deckwand durch Schwächungslinien abgegrenzt ist und
- die weiteren gabelförmigen Endabschnitte in der weiteren Deckwand durch Schwächungslinien abgegrenzt sind.

Dadurch, daß sich die gabelförmigen Endabschnitte von der Deckwand in die angrenzenden Seitenwände erstrecken, werden die gabelförmigen Endabschnitte bereichsweise etwas in den Flaschenträger hineingezogen, wenn der streifenförmige Mittelabschnitt angehoben wird. Dabei können die gabelförmigen Endabschnitte mit ihren Gabelzinken in die freien Räume neben den Hälsen von Flaschen eindringen, insbesondere zwischen den Hälsen benachbarter Flaschen. Hierdurch ist es möglich, den streifenförmigen Mittelabschnitt besonders weit von den Flaschen abzuheben, so daß die Flaschen das Ergreifen des streifenförmigen Mittelabschnittes weniger stören. Zudem wird durch die Verbindung der Enden der gabelförmigen Endabschnitte mit den Seitenwänden eine günstige Einleitung der Gewichtskräfte in den Griffabschnitt erreicht, die es ermöglicht, mit einem weniger starken Kartonmaterial als bei herkömmlichen Flaschenträgern auszukommen, bei denen der Griffstreifen an den Enden mit der Deckwand verbunden ist. Dies ermöglicht den Einsatz eines Kartonmaterials mit einer geringeren Grammatur bzw. einer weniger starken Qualität und die Einsparung von Kosten und Gewicht.

Bei einer Ausgestaltung weisen die gabelförmigen Endabschnitte jeweils zwei Gabelzinken auf, die beispielsweise in die freien Räume beidseits einer Flasche eindringen können, wobei der Zwischenraum zwischen den Gabelzinken der Hals der besagten Flasche aufnimmt. Diese Ausführung ist für einen Flaschenträger geeignet, der in Querrichtung zum Griffabschnitt mehrere parallele Reihen mit jeweils einer ungeraden Anzahl Flaschen hat. In der Praxis sind Flaschenträger mit drei Flaschen pro Reihe sehr verbreitet.

Bei einer anderen Ausgestaltung weisen die gabelförmigen Endabschnitte jeweils drei Gabelzinken auf, die beispielsweise in die freien Räume beidseits von zwei Flaschen eindringen können, wobei die Zwischenräume zwischen den drei Gabelzinken die Hälse der besagten Flaschen aufnehmen. Diese Ausgestaltung ist für Flaschenträger geeignet, die quer zum Griffabschnitt gerichtete, parallele Reihen aus jeweils einer geradzahligen Anzahl Flaschen aufweisen. Ein Beispiel dafür sind Flaschenträger mit vier Flaschen pro Reihe.

Grundsätzlich können die gabelförmigen Endabschnitte auch mehr als drei Gabelzinken aufweisen.

Nach einer Ausgestaltung laufen die den Griffabschnitt außen begrenzenden Schwächungslinien in den Seitenwänden in vom Griffabschnitt weggebogenen Ausrundungen aus. Hierdurch wird die Kraftüberleitung zwischen den Enden des Griffabschnittes und den Seitenwänden verbessert und das Risiko des Abreißens der Enden verringert.

Unter der Deckwand ist eine weitere Deckwand angeordnet, die einen durch Schwächungslinien abgegrenzten weiteren streifenförmigen Mittelabschnitt aufweist, der unterhalb des streifenförmigen Mittelabschnittes der Deckwand angeordnet ist, so daß der streifenförmige Mittelabschnitt und der weitere streifenförmige Mittelabschnitt gemeinsam anhebbar sind. Vorzugsweise sind die beiden Mittelabschnitte im wesentlichen deckungsgleich ausgebildet. Der weitere streifenförmige Mittelabschnitt bewirkt eine Materialverdopplung im Griffbereich des Griffabschnittes, die das Risiko des Zerreißens des Griffes vermindert und ein bequemeres Halten des Griffes ermöglicht.

Nach einer weiteren Ausgestaltung ist der weitere streifenförmige Mittelabschnitt vollständig von einer Schwächungslinie umgrenzt und mit dem streifenförmigen Mittelabschnitt verbunden. Beim Anheben des Griffabschnittes wird dann der weitere streifenförmige Mittelabschnitt aus der weiteren Deckwand herausgetrennt und verstärkt den Griffabschnitt. Im Bereich der gabelförmigen Endabschnitte verteilt sich die Belastung auf die mehreren Gabelzinken, so daß dort eine Verstärkung des Griffabschnittes weniger bedeutsam ist.

Zum bequemeren Ergreifen des Griffabschnittes sind gemäß einer Ausgestaltung beidseits des streifenförmigen Mittelabschnittes und/oder des weiteren streifenförmigen Mittelabschnittes Ausstanzungen für einen Handeingriff vorhanden. Der Benutzer kann bequem in die Ausstanzungen eingreifen und nach Umschließen des streifenförmigen Mittelabschnittes bzw. weiteren streifenförmigen Mittelabschnittes diesen bequem anheben.

Gemäß einer Ausgestaltung weist/weisen der streifenförmige Mittelabschnitt und/oder der weitere streifenförmige Mittelabschnitt längsseits in den Ausstanzungen angeordnete Laschen auf, die unter den streifenförmigen Mittelabschnitt/weiteren streifenförmigen Mittelabschnitt klappbar sind. Durch die Laschen wird eine weitere Materialverstärkung des Griffabschnittes erreicht und der Tragekomfort verbessert.

Nach einer Ausgestaltung hat die weitere Deckwand an einander gegenüberliegenden Seiten Seitenklappen angelenkt, die auf den Innenseiten der Seitenwände angeordnet sind, mit denen die gabelförmigen Endabschnitte endseits verbunden sind.

Nach einer Ausgestaltung sind in der weiteren Deckwand und/oder in den Seitenklappen angrenzend an die Ränder der weiteren Deckwand, die den Seitenwänden benachbart sind, mit denen die gabelförmigen Endabschnitte endseits verbunden sind, durch Schwächungslinien begrenzte Umlenkklappen vorhanden, die unterhalb der Gabelzinken angeordnet sind, so daß beim Anheben des streifenförmigen Mittelabschnittes die Gabelzinken von den Umlenkklappen etwa bogenförmig umgelenkt werden. Durch die bogenförmige Umlenkung wird eine günstige Kraftüberleitung im Bereich der gabelförmigen Endabschnitte erreicht bzw. werden diese vor einer Beschädigung durch die oberen Endbereiche der Flaschen geschützt.

Nach einer weiteren Ausgestaltung haben zumindest die in der weiteren Deckwand angeordneten Umlenkklappen mindestens eine quer zu den Gabelzinken gerichtete Rillinie. Hierdurch wird insbesondere erreicht, daß die Umlenkklappen sanft gebogen werden und benachbarte Umlenkklappen in der weiteren Deckwand und in den Seitenklappen einander ausweichen können, wenn sie von den gabelförmigen Endabschnitten verformt werden.

Gemäß einer Ausgestaltung sind in der weiteren Deckwand angeordnete Umlenkklappen zu den Seitenklappen hin verjüngt, beispielsweise wie Pfeilspitzen. Die Verjüngung hat den Vorteil, daß die Umlenkklappen das Einschieben von Flaschen durch die geöffneten Seitenwände nicht blockieren. Wenn die Umlenklaschen etwas in den Behälter hineinragen, bewegen sich die oberen Flaschenenden bzw. Flaschenkorken entlang der verjüngten Seiten und heben dabei die Umlenklaschen an, so daß diese den Flaschen ausweichen.

Der weitere streifenförmige Mittelabschnitt weist zwei weitere gabelförmige Endabschnitte auf, von denen sich jeder von der weiteren Deckwand in die angrenzende Seitenklappe erstreckt und an den äußeren Enden mit der Seitenklappe verbunden ist. Hierdurch ist es möglich, den gesamten Griffabschnitt der Deckwand zu verstärken. Beim Anheben des Griffabschnittes werden die gabelförmigen Endabschnitte zusammen mit den weiteren gabelförmigen Endabschnitten in die freien Räume zwischen den Flaschen bzw. seitlich der Flaschen gezogen. Sowohl die gabelförmigen Endabschnitte als auch die weiteren gabelförmigen Endabschnitte können zwei, drei oder auch mehr Gabelzinken aufweisen.

Zwischen den gabelförmigen Endabschnitten verbleiben Zwischenlaschen und zwischen den weiteren gabelförmigen Endabschnitten verbleiben weitere Zwischenlaschen, die sich nach dem Anheben des Griffabschnittes aus der Ebene der Deckwand herausbewegen können. Um dies zu verhindern, weisen gemäß einer weiteren Ausgestaltung die weiteren Zwischenlaschen innerhalb der weiteren Deckwand eine Verbreiterung auf, die beispielsweise pilzkopfartig geformt sein kann. Ferner sind die weiteren Zwischenlaschen mit den Zwischenlaschen verbunden, insbesondere durch Kleben. Beim Anheben des Griffabschnittes werden dann Bereiche der weiteren Gabelzinken über die Verbreiterungen gezogen und halten die weiteren Zwischenlaschen und damit auch die Zwischenlaschen in der Deckwand bzw. auf den Oberseiten der Flaschen fest.

Bei einem Flaschenträger, der in Querrichtung zum Griffabschnitt Reihen mit jeweils einer geradzahligen Anzahl Flaschen aufweist, kann der Griffabschnitt beim Anheben mit einem mittleren Gabelzinken seiner gabelförmigen Endbereiche in den Abstandsbereich zwischen die mittleren Flaschen der beiden äußeren Reihen eingreifen. Dabei hat nach einer Ausgestaltung der weitere streifenförmige Mittelabschnitt streifenförmige Endabschnitte, von denen sich jeder von der weiteren Deckwand in die angrenzende Seitenklappe erstreckt und am äußeren. Ende mit der Seitenklappe verbunden ist. Falls auch der weitere streifenförmige Mittelabschnitt weitere gabelförmige Endabschnitte aufweist, sind die streifenförmigen Endabschnitte mittlere Gabelzinken der weiteren gabelförmigen Endabschnitte.

Gemäß einer weiteren Ausgestaltung sind die Deckwand und die weitere Deckwand miteinander verbunden. Bevorzugt sind der streifenförmige Mittelabschnitt und der weitere streifenförmige Mittelabschnitt miteinander verbunden. Weiterhin bevorzugt sind die Deckwand und die weitere Deckwand in weiteren Bereichen miteinander verbunden. Bevorzugt sind sie nicht in den Bereichen der Umlenkklappen und der gabelförmigen Endabschnitte miteinander verbunden, um eine Relativbewegung der gabelförmigen Endabschnitte zu der weiteren Deckwand nicht zu beeinträchtigen. Dementsprechend sind vorzugsweise auch Umlenkklappen in den Seitenklappen nicht mit den angrenzenden Seitenwänden verbunden. Im übrigen können die Seitenklappen mit den Seitenwänden verbunden sein. Die Seitenklappen können aber auch insgesamt ohne Verbindung mit den angrenzenden Seitenwänden sein.

Die Verbindungen sind vorzugsweise Verklebungen. Sie können flächig, punktförmig oder linienförmig oder in jeder anderen für einen Fachmann in Betracht kommenden Ausführung erfolgen. Dies gilt für sämtliche Verbindungen, die der Flaschenträger aufweist.

Nach einer Ausgestaltung sind in zwei einander gegenüberliegenden Seitenwänden durch Schwächungslinien begrenzte, bis etwa zur Deckwand erstreckte Aufreißlaschen vorhanden. Durch Öffnen der Aufreißlaschen ist es möglich, Entnahmeöffnungen für die Flaschen freizulegen. Da sich die Aufreißlaschen etwa wie Flügeltüren öffnen lassen, wird die Deckwand nicht beschädigt, so daß insbesondere der Griffabschnitt erhalten bleibt. Der Flaschenträger ist deshalb auch für den Rücktransport der geleerten Flaschen einsetzbar.

Nach einer Ausgestaltung weist jede Aufreißlasche eine Anlenkung in der Nähe der Deckwand auf und ist durch zwei etwa parallel von der Anlenkung weggeführte Schwächungslinien begrenzt, die in einem Abstand von der Deckwand miteinander verbunden sind. Die die Aufreißlaschen begrenzenden Schwächungslinien können nach einer weiteren Ausgestaltung in einem eine kurze Grifflasche bildenden Tiefpunkt der Aufreißlaschen zusammentreffen. Durch Aufreißen an den Grifflaschen ist es möglich, die Aufreißlaschen zu öffnen. Außerdem können die Grifflaschen eine Art Verriegelung zum Wiederverschließen der Aufreißlaschen bilden.

Bevorzugt sind die Aufreißlaschen in den Seitenwänden angeordnet, die auf den Längsseiten des Griffabschnittes angeordnet sind, so daß die Aufreißlaschen nicht die Befestigungen der Enden der Griffabschnitte in den quer zum Griffabschnitt angeordneten Seitenwänden stören.

Gemäß einer Ausgestaltung sind in der Deckwand, den Seitenwänden, mit denen die gabelförmigen Endabschnitte verbunden sind, der weiteren Deckwand und den Seitenidappen beidseitig des Griffabschnittes von Schwächungslinien begrenzte, bis zu den Rändern der Seitenwände und der Seitenklappen erstreckte, obere Aufreißlaschen vorhanden. Durch Aufreißen der oberen Aufreißlaschen, vorzugsweise von Ausstanzungen neben dem Griffabschnitt aus, ist es möglich, die Deckwand zu öffnen, um Flaschen oben aus dem Flaschenträger herauszunehmen oder später wieder einzusetzen. Auch ist es möglich, die oberen Aufreißlaschen mit Aufreißlaschen in den Seitenwänden zu kombinieren, um große obere und seitliche Öffnungen für das Hindurchführen der Flaschen freilegen zu können.

Der Flaschenträger kann aus einem Zuschnitt oder aus mehreren Zuschnitten faltbaren Flachmaterials hergestellt sein. Bevorzugt umfaßt er einen Zuschnitt faltbaren Flachmaterials, der eine Bodenwand, an die Längsseiten der Bodenwand gelenkte Seitenwände, eine an der weiteren Längsseite einer Seitenwand gelenkte Deckwand und eine an eine weitere Längsseite einer weiteren Seitenwand gelenkte weitere Deckwand aufweist. Dieser Flaschenträger kann um eine Gruppe Flaschen gehüllt werden oder eine Gruppe Flaschen ist durch eine stirnseitige Öffnung des einer Hülle vorgeklebten Flaschenträgers einschiebbar.

Nach einer Ausgestaltung haben die Bodenwand und die Deckwand an den Querseiten Seitenwandteile angelenkt, die gegeneinander geklappt und miteinander verbunden sind. Dies ermöglicht insbesondere, den Flaschenträger aus einem einteiligen Zuschnitt faltbaren Flachmaterials herzustellen.

Nach einer Ausgestaltung sind unter die Seitenwandteile Seitenwandklappen geklappt, die an die Querseiten angrenzender Seitenwände angelenkt sind. Hierdurch werden die Ecken zwischen den Seitenwänden geschlossen und wird die Stabilität des Flaschenträgers verbessert. Nach einer weiteren Ausgestaltung sind die Seitenwandklappen mit den Seitenwandteilen verbunden.

Mindestens zwei einander gegenüberliegende Seitenwände haben einen an die Bodenwand angrenzenden rechteckigen Abschnitt und einen an die Deckwand angrenzenden trapezförmigen Abschnitt, wodurch eine Anpassung des Flaschenträgers an die im wesentlichen zylindrischen Unterbereiche und im wesentlichen konischen Oberbereiche der Flaschen erreicht wird.

Nach einer Ausgestaltung sind in mindestens zwei einander gegenüberliegenden Seitenwänden Grifflöcher angeordnet. Mittels der Grifflöcher kann der Benutzer den Flaschenträger mit beiden Händen greifen. Dies kann insbesondere bei Behälterträgern mit einer großen Anzahl Flaschen (z.B. vier mal fünf Flaschen) erwünscht sein. Gemäß einer weiteren Ausgestaltung sind die Grifflöcher in den Seitenwänden angeordnet, mit denen die gabelförmigen Endabschnitte endseits verbunden sind. Vorteilhafterweise sind die Grifflöcher in den Schmalseiten des Behälterträgers angeordnet, was das Tragen erleichtern kann. Nach einer weiteren Ausgestaltung sind die Grifflöcher durch die Seitenklappen verstärkt, beispielsweise indem die Seitenklappen an den oberen Rändern der Grifflöcher enden oder indem die Seitenklappen komplementär ausgebildete Grifflöcher aufweisen. Hierdurch wird ein Einreißen des Flaschenträgers im Bereich der Grifflöcher beim Tragen vermieden. Außerdem ist der Flaschenträger durch die Materialverstärkung an den Grifflöchern angenehmer zu tragen. Aus denselben Gründen sind gemäß einer weiteren Ausgestaltung in den Grifflöchern Grifflaschen angeordnet, die zum Tragen aus den Grifflöchern herausklappbar oder in diese hineinklappbar sind.

Nachfolgend werden fünf Ausführungsbeispiele von Flaschenträgern näher erläutert. In den Zeichnungen zeigen:
- Fig. 1: einen Zuschnitt eines Flaschenträgers mit einem vollständig heraustrennbaren weiteren Mittelabschnitt und Aufreißlaschen in den Seitenwänden flach ausgebreitet in der Draufsicht;
- Fig. 2: einen Zuschnitt eines Flaschenträgers mit oberen und seitlichen Aufreißlaschen flach ausgebreitet in der Draufsicht;
- Fig. 3: einen Zuschnitt eines Flaschenträgers mit modifizierten oberen und seitlichen Aufreißlaschen flach ausgebreitet in der Draufsicht;
- Fig.4: einen Zuschnitt eines erfindungsgemäßen Flaschenträgers mit weiteren gabelförmigen Endabschnitten flach ausgebreitet in der Draufsicht;
- Fig. 5: einen Zuschnitt eines Flaschenträgers mit gabelförmigen Endabschnitten mit drei Gabelzinken und in die Seitenklappen reichendem weiteren Mittelabschnitt flach ausgebreitet in der Draufsicht;
- Fig. 6: einen Zuschnitt eines Flaschenträgers mit gabelförmigen Endabschnitten mit drei Gabelzinken und Grifflöchern in den Seitenwänden flach ausgebreitet in der Draufsicht.

Bei der nachfolgenden Erläuterung verschiedener Ausführungsbeispiele sind entsprechende Konstruktionselemente mit denselben Bezugsziffern versehen, wobei jedoch unterschiedliche Ausgestaltungen durch Anstriche gekennzeichnet sind.

Der Zuschnitt 1' von Fig. 1 hat eine Bodenwand 2, eine an eine Längsseite der Bodenwand 2 gelenkte Seitenwand 3, eine an eine andere Längsseite der Bodenwand 2 gelenkte Seitenwand 5 und eine an eine andere Längsseite der Seitenwand 5 gelenkte weitere Deckwand 6.

Die Seitenwände 3, 5 haben jeweils einen unteren Seitenwandabschnitt 3', 5' in Form eines Rechteckes und einen oberen Seitenwandabschnitt 3", 5" in Form eines Trapezes. Die Bodenwand 2, die Deckwand 4 und die weitere Deckwand 6 sind rechteckig, wobei die Deckwand 4 und die weitere Deckwand 6 eine etwas geringere Längsausdehnung als die Bodenwand 2 haben.

An die beiden Querseiten der Bodenwand 2 sind etwa rechteckige untere Seitenwandteile 7', 7" angelenkt.

An die Querseiten der Deckwand 4 sind obere Seitenwandteile 8', 8" angelenkt, die ebenfalls etwa rechteckig sind.

An die Querseiten der rechteckigen Abschnitte 3', 5' der Seitenwände 3, 5 sind untere Seitenwandklappen 9', 9", 10', 10" angelenkt, die jeweils im wesentlichen rechteckförmig sind.

An die Querseiten der trapezförmigen Abschnitten 3", 5" der Seitenwände 3, 5 sind obere Seitenwandklappen 11', 11", 12', 12" angelenkt, die jeweils im wesentlichen trapezförmig sind.

An die Querseiten der weiteren Deckwand 6 sind Seitenklappen 13', 13" angelenkt, die etwa trapezförmig sind.

In der Deckwand 4 und in den Seitenwandteilen 8', 8" ist ein Griffabschnitt 14 durch Stanzlinien abgegrenzt. Dieser hat einen streifenförmigen Mittelabschnitt 15, der vollständig in der Deckwand 4 angeordnet ist. Ferner hat der Griffabschnitt 14 gabelförmige Endabschnitte 16', 16", die sich jeweils in der Deckwand 4 und in einem Seitenwandteil 8', 8" erstrecken.

Die gabelförmigen Endabschnitte 16', 16" haben jeweils zwei Zinken 17', 17" bzw. 17''', 17^{IV}, die sich in der Deckwand 4 und in eine der beiden Seitenwandteile 8', 8" erstrecken. Die gabelförmigen Endabschnitte 16', 16" enden in den Seitenwandteilen 8', 8" unweit von deren Anlenkung an die Deckwand 4.

Die äußeren Stanzlinien, die den Griffabschnitt 14 begrenzen, enden in von dem Griffabschnitt 14 weggebogenen Ausrundungen 18', 18", 18''', 18^{IV} in den Seitenwandteilen 8', 8".

Beidseits des streifenförmigen Mittelabschnittes 15 hat die Deckwand 4 Ausstanzungen 19', 19", die etwa wannenförmig sind. Die Ausstanzungen 19', 19" sind Eingriffsöffnungen. In den Ausstanzungen 19', 19" sind an die Längsseiten des streifenrormigen Mittelabschnittes 15 angelenkte Laschen 20', 20'' vorhanden, die durch Schwächungslinien von der übrigen Deckwand 4 getrennt sind.

Die weitere Deckwand 6 hat einen durch eine umlaufende Schwächungslinie abgegrenzten weiteren, streifenförmigen Mittelabschnitt 21, der in Längsrichtung der weiteren Deckwand 6 verläuft. An den beiden Längsseiten des weiteren streifenförmigen Mittelabschnittes 21 sind in der weiteren Deckwand durch Schwächunglinien etwa rechteckige Laschen 22', 22"vorbereitet, die von Hand eindrückbar sind, wodurch weitere Eingriffsöffnungen frei werden, die etwa deckungsgleich zu den Ausstanzungen 19', 19" sind und der Einfachheit halber ebenfalls mit 22', 22" bezeichnet sind.

In der weiteren Deckwand 6 sind vier Umlenkklappen 23', 23", 23''', 23^{IV} vorhanden, die längs gerichtet sind und sich zu den Querseiten der weiteren Deckwand 6 erstrecken. Diese haben jeweils zwei quer gerichtete Rillinien 24', 24".

Ferner sind in jeder Seitenklappe 13', 13" zwei Umlenkklappen 25', 25", 25''', 25^{IV} vorhanden, die ebenfalls längs gerichtet sind und sich zu den Anlenkungen der Seitenklappen 13', 13" an der weiteren Deckwand 6 erstrecken. Jede der Umlenkklappen 25', 25", 25''', 25^{IV} ist auf eine benachbarte Umlenkklappen 23', 23", 23''', 23 ^{IV} ausgerichtet, wobei dazwischen eine schlitzförmige Ausstanzung 26', 26'', 26''', 26^{IV} vorhanden ist.

In den Seitenwänden 3, 5 sind durch Schwächungslinien abgegrenzte Aufreißlaschen 27, 28 vorhanden. Die Aufreißlaschen 27, 28 erstrecken sich von der Anlenkung an die Deckwand 4 bzw. an die weitere Deckwand nach unten und haben am unteren Ende eine kurze, zungenförmige Grifflasche 29, 30.

Aus diesem Zuschnitt 1' kann folgendermaßen ein Flaschenträger hergestellt und mit Flaschen befüllt werden:

Der Zuschnitt 1' kann um eine Gruppe aus drei mal vier Flaschen gehüllt werden, wobei die Deckwand 4 über die weitere Deckwand 6 geschichtet wird und die Deckwand 4 und die weitere Deckwand 6 im Bereich des streifenförmigen Mittelabschnittes 15 und des darunter angeordneten weiteren streifenförmigen Mittelabschnittes 21 sowie außerhalb des Griffabschnittes 14 und der unter den Gabelzinken 17', 17", 17"', 17^{IV} angeordneten Umlenkklappen 23', 23", 23''', 23^{IV} miteinander verklebt werden.

Diese Verklebung kann auch vorher erfolgen, wobei die Gruppe Flaschen anschließend durch eine stirnseitige Öffnung in den in Hüllform gebrachten Zuschnitt 1' eingeführt werden kann.

Die Flaschen sitzen mit ihren Böden auf der Bodenwand 2 und sind mit ihren Mündungen auf die Deckwand 4 ausgerichtet.

Anschließend werden sämtliche Seitenwandklappen 9', 9", 10', 10", 11', 11", 12', 12" in die Stirnöffnungen geklappt.

Schließlich werden auch die Seitenwandteile 7', 7", 8', 8" in die stirnseitigen Öffnungen geklappt und miteinander bzw. mit den Seitenwandklappen 9', 9" bis 12', 12" verklebt. Hierdurch werden weitere Seitenwände gebildet.

Der Flaschenträger ist damit fertig und für Lagerung und Transport bereit. Für den Transport drückt der Benutzer mit den Fingern einer Hand gegen die Laschen 20', 20" bzw. 22', 22" und drückt diese nach unten, bis diese unter die (weiteren) streifenförmigen Mittelabschnitte 15, 21 klappen. Dann zieht er die (weiteren) streifenförmigen Mittelabschnitte 15, 21 nach oben. Hierbei werden die Gabelzinken 17' bis 17^{IV} etwas in das Innenvolumen des Flaschenträgers gezogen, wobei sie in die Freiräume zwischen den Oberbereichen benachbarter Flaschen eintreten. An den Querseiten des Flaschenträgers sind jeweils drei Flaschen angeordnet, wobei jeweils die mittlere Flasche zwischen die Zinken 17', 17" bzw. 17''', 17^{IV} eines gabelförmigen Endabschnittes 16', 16" greift und jeweils die äußeren Flaschen an den Außenseiten der Gabelzinken 17' bis 17^{IV} plaziert sind.

Die Verformung der gabelförmigen Endabschnitte 16', 16" wird begrenzt durch die Umlenkklappen 23' bis 23^{IV} und 25' bis 25^{IV}, welche die Gabelzinken 17 bis 17^{IV} auf eine etwa bogenförmige Bahn zwingen. Dabei können die benachbarten Umlenkklappen 23' bis 23^{IV} und 25' bis 25^{IV} jeweils infolge der dazwischen ausgebildeten Schlitze 26' bis 26^{IV} bzw. der Rillinien 23' bis 23^{IV} einander ausweichen.

Durch das bereichsweise "Einziehen" der gabelförmigen Endabschnitte in den Innenraum des Flaschenträgers ist es möglich, den (weiteren) streifenförmigen Mittelabschnitt 15, 21 so weit von den Flaschen zu entfernen, daß diese beim Tragen nicht stören. Außerdem wird eine günstige Kraftüberleitung vom Griffabschnitt 14 in die weiteren Seitenwände erreicht.

Der Zuschnitt 1'' von Fig. 2 hat im Unterschied zu dem Zuschnitt l'Aufreißlaschen 27', 28' in den Seitenwänden 3, 5, die von oben aufgerissen werden und unten keine Grifflasche aufweisen.

Die Ausführung von Fig. 2 ist insbesondere für Long-Neck-Flaschen von Vorteil. Hier wird durch die parabelförmigen Aufreißlaschen 27', 28' auch nach dem Öffnen eine noch ausreichende Seitenstabilität erreicht, die es erlaubt, wieder eingesetzte Flaschen zu transportieren.

Zudem weisen die Deckwand 4 und die Seitenwandteile 8', 8" obere Aufreißlaschen 31, 32 auf, die auf den beiden Seiten des Griffabschnittes 14 angeordnet sind. Sie sind durch die Stanzlinien begrenzt, welche die Ausstanzungen 19', 19" und die gabelförmigen Endabschnitte 17' bis 17^{IV} außen begrenzen. Ferner verlaufen in den Seitenwandteilen 8', 8" von den Ausrundungen 18' bis 18^{IV} aus geradlinige Schwächungslinien 33' bis 33^{IV} zu den seitlichen Rändern der Seitenwandteile 8', 8".

Die weitere Deckwand 6 hat als Besonderheit vier Umlenkklappen 23^{V} bis 23^{VIII}, die pfeilspitzenförmig zu den Seitenklappen 13', 13'' hin verjüngt sind.

Beidseitig des weiteren Mittelabschnittes 21 sind in der weiteren Deckwand 6 und in den Seitenklappen 13', 13" weitere obere Aufreißlaschen 34, 35 vorhanden. Diese sind durch weitere Aufreißlinien 36' bis 36^{IV} begrenzt, die sich von den schmalen Enden der rechteckigen Laschen 22', 22" aus zu den äußeren Rändern der Umlenklaschen 23^{V} bis 23^{VIII} erstrecken.

Des weiteren sind die weiteren oberen Aufreißlaschen 34, 35 von weiteren geradlinigen Schwächungslinien 37' bis 37^{IV} begrenzt, die sich in den Seitenklappen 13', 13" von den Umlenkklappen 25' bis 25^{IV} zu den seitlichen Rändern der Seitenklappen 13', 13'' erstrecken.

Bei diesem Zuschnitt 1" werden die Deckwand 4 und die weitere Deckwand 6 im Bereich des streifenförmigen Mittelabschnittes 15 und des weiteren streifenförmigen Mittelabschnittes 21 miteinander verklebt. Ferner werden die oberen und weiteren oberen Aufreißlaschen 31 und 34 sowie 32 und 35 jeweils miteinander verklebt.

Auch hier kann eine Gruppe Flaschen durch eine stirnseitige Öffnung des in Hüllform gebrachten Zuschnittes 1" eingeschoben werden, wobei die der Einschiebeöffnung zugewandten Umlenkklappen 23^{V} bis 23^{VIII} infolge der Verjüngung von den eingeschobenen Flaschen angehoben werden, falls sie in den Innenraum hineinragen.

Die stirnseitigen Öffnungen werden dann in der bereits beschriebenen Weise verschlossen.

Für den Transport werden in der bereits beschriebenen Weise die Laschen 20', 20'' bzw. 22', 22" unter die Mittelabschnitte 15, 21 geklappt und dann gemeinsam mit diesen angehoben.

Für die Entnahme der Flaschen werden die oberen Aufreißlaschen 31, 32 zusammen mit den jeweils angeklebten weiteren oberen Aufreißlaschen 34, 35 ausgehend von den Ausstanzungen 19', 19" herausgerissen, zumindest bis die Schwächungslinien 33' bis 33^{IV} und 37' bis 37^{IV} aufgetrennt sind. Der Benutzer kann die aufgerissenen Aufreißlaschen 31, 32, 34, 35 nach außen klappen oder auch noch die Aufreißlaschen 27', 28' vom Flaschenträger lösen. Dann können die Flaschen sowohl oben als auch seitlich bequem herausgezogen und später wieder eingesetzt werden.

Der Zuschnitt 1''' von Fig. 3 unterscheidet sich von dem Zuschnitt 1' zunächst durch die Ausgestaltung der Aufreißlaschen 27", 28" in den Seitenwänden 3, 5. Die Aufreißlaschen 27", 28" sind jeweils durch eine geradlinige Schwächungslinie begrenzt, welche zwischen dem unteren Seitenwandabschnitt 3', 5' und dem oberen Seitenwandabschnitt 3", 5" verläuft.

Die oberen Aufreißlaschen 31', 32' sind in den Seitenwandteilen 8', 8" durch Schwächungslinien 33^{V} bis 33^{VIII} begrenzt, die von den Ausrundungen 18' bis 18^{IV} ausgehen und zunächst parallel zu den Rändern der Seitenwandteile 8', 8" verlaufen und dann zu den Rändern hin abgewinkelt sind.

Die weiteren oberen Aufreißlaschen 34', 35' sind in den Seitenklappen 13', 13" durch geradlinige Schwächungslinien 37^{V} bis 37^{VIII} begrenzt, die zu den Enden der Seitenklappen 13', 13" auslaufen.

Die Deckwand 4 und die weitere Deckwand 6 werden im Bereich des Mittelabschnittes 15 und des weiteren Mittelwandabschnittes 21 und im Bereich der oberen und weiteren oberen Aufreißlaschen 31' und 34' sowie 32' und 35' miteinander verklebt.

Zum Öffnen werden die oberen Aufreißlaschen 31', 34'. 32'. 35' ausgehend von den Ausstanzungen 19', 19" herausgerissen, zumindest bis die Schwächungslinien 33^{V} bis 33^{VIII} und 37^{V} bis 37^{VIII} aufgetrennt sind. Danach können auch noch die Aufreißlaschen 27", 28" herausgerissen werden.

Der Zuschnitt 1^{IV} von Fig. 4 unterscheidet sich von dem Zuschnitt 1' dadurch, daß der weitere Mittelabschnitt 21 in der weiteren Deckwand 6 mit zwei weiteren gabelförmigen Endabschnitten 38', 38" verbunden ist, die sich bis in die Seitenklappen 13', 13" erstrecken. Der weitere Mittelabschnitt 21 und weiteren die gabelförmigen Endabschnitte 38', 38" sind im wesentlichen deckungsgleich zu dem Mittelabschnitt 15 und den gabelförmigen Endabschnitten 16', 16" der Deckwand 4 bzw. der Seitenwandteile 8', 8".

Die Gabelzinken 39' bis 39^{IV} der die gabelförmigen Endabschnitte 38', 38" begrenzenden Stanzlinien laufen in den Seitenklappen 13', 13" in Ausrundungen 40' bis 40^{IV} aus.

Zwischen den Gabelzinken 17' bis 17^{IV} befinden sich Zwischenlaschen 41', 41'', die sich von den Seitenwandteilen 8', 8" bis in die Deckwand 4 erstrecken.

Zwischen den Gabelzinken 39' bis 39^{IV} befinden sich weitere Zwischenlaschen 42', 42'', die sich von den Seitenklappen 13', 13" bis in die weitere Deckwand 6 erstrecken. Sie haben innerhalb der weiteren Deckwand 6 jeweils eine pilzkopfartige Verbreiterung 43', 43".

Beidseits des weiteren Mittelabschnittes 21 befinden sich große Ausstanzungen bzw. Klappen 22''', 22^{IV}.

Bei einem aus dem Zuschnitt 1^{IV} gebildeten Flaschenträger sind die Mittelabschnitte 15, 21 sowie die gabelförmigen Endabschnitte 16', 38' und 16", 38" miteinander verklebt. Ferner ist jede Zwischenlasche 41', 41" mit einer weiteren Zwischenlasche 42', 42" verklebt.

Beim Anheben der Mittelabschnitte 15, 21 dringen die gabelförmigen Endabschnitte 16', 38' und 16", 38" in die Zwischenbereiche zwischen den Flaschen ein. Die äußeren Abschnitte der gabelförmigen Endabschnitte 38', 38" schieben sich über die pilzkopfartigen Verbreiterungen 43', 43" und halten die weiteren Zwischenlaschen 42', 42'' und die Zwischenlaschen 41', 41'' auf den Oberseiten der Flaschen fest.

Der Zuschnitt 1^{V} von Fig. 5 hat im Unterschied zum Zuschnitt 1' einen Griffabschnitt 14' mit gabelförmigen Endabschnitten 16''', 16^{IV}, die jeweils drei Gabelzinken 17^{V} bis 17^{X} aufweisen. Die außen die Gabelzinken 17^{V}, 17^{VII}, 17^{VIII} und 17^{X} begrenzenden Stanzlinien weisen jeweils eine Ausrundung 18' bis 18^{IV} auf.

Ferner weist der weitere streifenförmige Mittelabschnitt 21' in der weiteren Deckwand 6 streifenförmige Endabschnitte 21", 21''' auf, die sich bis in die Seitenklappen 13', 13" erstrecken. Die Umlenkklappen 23^{V} bis 23^{VIII} und 25' bis 25^{IV} sind so ausgeführt, wie bei den Zuschnitten 1" und 1'''.

Ein aus dem Zuschnitt 1^{V} gebildeter Flaschenträger kann vier mal fünf Flaschen aufnehmen. Die streifenförmigen Mittelabschnitte 15 und 21' sind miteinander verklebt und ebenso die Gabelzinken 17^{VI} und 17^{IX} mit den streifenförmigen Endabschnitten 21'', 21'''.

Zum Tragen werden die Laschen 20', 20'' und 22', 22" beidseits der streifenförmigen Mittelabschnitte 25, 21' nach unten geklappt und zusammen mit den streifenförmigen Mittelabschnitten 25, 21' angehoben. Dabei dringen die Gabelzinken 16^{III}, 16^{IV} und die streifenförmigen Endabschnitte 21 ", 21''' in die freien Räume neben den beiden mittleren Flaschen der beiden äußeren Flaschenreihen ein.

Der Griffabschnitt 14' des Flaschenträgers aus dem Zuschnitt 1^{IV} ist besonders gegen ein Abreißen aufgrund von Torsionsbelastungen geschützt.

Der Zuschnitt 1^{VI} von Fig. 6 hat im Unterschied zum Zuschnitt 1^{V} oval ausgeführte Grifföffnungen 44', 44" in den Seitenwandteilen 8', 8". In den Grifföffnungen 44', 44" befinden sich jeweils Grifflaschen 45', 45", die oben, d.h. an den Rand der Grifföffnungen 44', 44", der den Gabelzinken 17^{V} bis 17^{X} benachbart ist, angelenkt sind.

Die Grifflaschen 45', 45" haben jeweils zwei gerade Faltlinien 46', 47', 46", 47", die vom oberen Rand zum unteren Rand der Grifföffnungen 44', 44" verlaufen und sich in dieser Richtung einander nähern. Diese ermöglichen es, die Grifflaschen 45', 45" zwischen die mittleren Flaschen der äußeren Reihen zu klappen, wobei die äußeren Grifflaschenabschnitte bei Berührung der Flaschenhälse einschwenken und dahinter wieder ausschwenken können.

Ferner hat der Zuschnitt 1^{V} als Besonderheit, daß sie in der Deckwand 4 und der weiteren Deckwand 6 angrenzend an die Laschen 20', 20" und 22', 22" Auswölbungen 4', 4" und 6', 6" haben, welche die Oberbereiche darunter befindlicher Flaschen überdecken. Dies erleichtert es, die Laschen 20', 20" und 22', 22" zwischen den überdeckten Flaschen nach unten zu schwenken, um die streifenförmigen Mittelabschnitte 15, 21' anzuheben.

Schließlich hat der Zuschnitt 1^{V} als Besonderheit asymmetrisch ausgebildete Aufreißlaschen 27''', 28'''. Deren Grifflaschen 29, 30 sind so angeordnet, daß sie sich in die Zwischenbereiche zwischen zwei Flaschen eindrücken lassen, was das Aufreißen der Aufreißlaschen 27''', 28''' erleichtert.

## Patentansprüche

1. Flaschenträger aus faltbarem Flachmaterial, insbesondere Karton, mit
- einer Deckwand (4),
- einer Bodenwand (2),
- Seitenwänden (3, 5, 7, 8),
- einem Griffabschnitt (14), der sich quer über die Deckwand (4) und in zwei einander gegenüberliegende Seitenwände (7, 8) erstreckt, der in der Deckwand (4) und in den Seitenwänden (7, 8) von Schwächungslinien abgegrenzt ist, einen streifenförmigen Mittelabschnitt (15) in der Deckwand (4) und zwei gabelförmige Endabschnitte (16', 16") aufweist, von denen sich jeder von der Deckwand (4) in eine angrenzende Seitenwand (7, 8) erstreckt und an den äußeren Enden mit der Seitenwand (7, 8) verbunden ist,
- einer unter der Deckwand (4) angeordneten weiteren Deckwand (6), die einen weiteren streifenförmigen Mittelabschnitt (21) aufweist, der unterhalb des streifenförmigen Mittelabschnittes (15) der Deckwand (4) angeordnet ist, so daß der streifenförmige Mittelabschnitt (15) und der weitere streifenförmige Mittelabschnitt (21) gemeinsam anhebbar sind, wobei die weitere Deckwand (6) an einander gegenüberliegenden Seiten Seitenklappen (13', 13") angelenkt hat, die an den Innenseiten der Seitenwände (7, 8) angeordnet sind, mit denen die gabelförmigen Endabschnitte (16', 16") endseits verbunden sind und der weitere streifenförmige Mittelabschnitt (21) zwei weitere gabelförmige Endabschnitte (38', 38") aufweist, von denen sich jeder von der weiteren Deckwand (6) in die angrenzende Seitenklappe (13', 13 ") erstreckt und an den äußeren Enden mit der Seitenklappe (13`, 13") verbunden ist,
- wobei die beiden weiteren, einander gegenüberliegenden Seitenwände (3, 5) jeweils einen unteren Seitenwandabschnitt (3', 5') in Form eines Rechteckes und einen oberen Seitenwandabschnitt (3", 5") in Form eines Trapezes aufweisen und
- die Bodenwand (2) rechteckig ist, wobei die Deckwand (4) und die weitere Deckwand (6) eine etwas geringere Längsausdehnung als die Bodenwand (2) haben,
- **dadurch gekennzeichnet, daß**
- die Deckwand (4) und die weitere Deckwand (6) rechteckig sind,
- Seitenwände (3, 5, 7, 8) die Deckwand (4) und die Bodenwand (2) an den Seiten miteinander verbinden,
- der weitere streifenförmige Mittelabschnitt (21) in der weiteren Deckwand (6) durch Schwächungslinien abgegrenzt ist, und
- die weiteren gabelförmigen Endabschnitte (38', 38")in der weiteren Deckwand (6) durch Schwächungslinien abgegrenzt sind.

2. Flaschenträger nach Anspruch 1, **dadurch gekennzeichnet, daß** die gabelförmigen Endabschnitte (16', 16") jeweils zwei Gabelzinken (17' bis 17^{IV}) aufweisen.

3. Flaschenträger nach Anspruch 1 oder 2, **dadurch gekennzeichnet, daß** die gabelförmigen Endabschnitte (16^{III}, 16^{IV}) jeweils drei Gabelzinken (17^{V} bis 17^{X}) aufweisen.

4. Flaschenträger nach einem der Ansprüche 1 bis 3, **dadurch gekennzeichnet, daß** zumindest die den Griffabschnitt (14) außen begrenzenden Schwächungslinien in den Seitenwänden (7, 8) in vom Griffabschnitt (14) weggebogenen Ausrundungen (18' bis 18^{IV}) auslaufen.

5. Flaschenträger nach einem der Ansprüche 1 bis 4, **dadurch gekennzeichnet, daß** der weitere streifenförmige Mittelabschnitt (21) vollständig von einer Schwächungslinie umgrenzt und mit dem streifenförmigen Mittelabschnitt (15) verbunden ist.

6. Flaschenträger nach Anspruch 1 bis 5, **dadurch gekennzeichnet, daß** beidseits des streifenförmigen Mittelabschnitts (15) und/oder des weiteren streifenförmigen Mittelabschnittes (21) Eingriffsöffnungen (19, 22) für einen Handeingriff vorhanden ist/sind.

7. Flaschenträger nach Anspruch 6, **dadurch gekennzeichnet, daß** der streifenförmige Mittelabschnitt (15) und/oder der weitere streifenförmige Mittelabschnitt (21) längseits in den Eingriffsöffnungen (19, 22) angeordnete Laschen (20, 22) aufweist/aufweisen, die unter den streifenförmigen Mittelabschnitt (15) weiteren streifenförmigen Mittelabschnitt (21) klappbar sind.

8. Flaschenträger nach einem der Ansprüche 1 bis 7, **dadurch gekennzeichnet, daß** in der weiteren Deckwand (6) und/oder in den Seitenklappen (13', 13") angrenzend an die Ränder der weiteren Deckwand (6), die den Seitenwänden (7, 8) benachbart sind, mit denen die gabelförmigen Endabschnitte (16', 16") endseits verbunden sind, durch Ausstanzungen begrenzte Umlenkklappen (23' bis 23^{IV}; 25' bis 25^{IV}) vorhanden sind, die unterhalb der Gabelzinken (17' bis 17^{IV}) angeordnet sind, so daß beim Anheben des Mittelabschnittes (15) die Gabelzinken (17' bis 17^{IV}) von den Umlenkklappen (23' bis 23^{IV}; 25' bis 25^{IV}) etwa bogenförmig umgelenkt werden.

9. Flaschenträger nach Anspruch 8, **dadurch gekennzeichnet, daß** mindestens eine Umlenkklappe (23' bis 23^{IV}) mindestens eine quer zu den Gabelzinken gerichtete Rillinie (24', 24") aufweist.

10. Flaschenträger nach Anspruch 8 oder 9, **dadurch gekennzeichnet, daß** in der weiteren Deckwand (6) angeordnete Umlenkklappen (23^{V} bis 23^{VIII}) zu den Seitenklappen (13^{III}, 13^{IV}) hin verjüngt sind.

11. Flaschenträger nach einem der Ansprüche 1 bis 10, **dadurch gekennzeichnet, daß** die weiteren gabelförmigen Endabschnitte (38', 38") jeweils zwei oder drei weitere Gabelzinken (39' bis 39^{IV}) aufweisen.

12. Flaschenträger nach Anspruch 11, **dadurch gekennzeichnet, daß** zwischen den Gabelzinken (17' bis 17^{IV}) angeordnete Zwischenlaschen (41', 41'') mit zwischen den weiteren Gabelzinken (39' bis 39^{IV}) angeordneten weiteren Zwischenlaschen (42', 42") verbunden sind, die innerhalb der weiteren Deckwand (6) eine Verbreiterung (43', 43") aufweisen.

13. Flaschenträger nach einem der Ansprüche 1 bis 12, **dadurch gekennzeichnet, daß** der weitere streifenförmige Mittelabschnitt (21') streifenförmige Endabschnitte (21'', 21''') aufweist, von denen sich jeder von der weiteren Deckwand (6) in die angrenzende Seitenklappe (13', 13") erstreckt und an den äußeren Enden mit der Seitenklappe (13', 13'') verbunden ist.

14. Flaschenträger nach einem der Ansprüche 1 bis 13, **dadurch gekennzeichnet, daß** der streifenförmige Mittelabschnitt (15') und der weitere streifenförmige Mittelabschnitt (21') miteinander verbunden sind.

15. Flaschenträger nach Anspruch 14, **dadurch gekennzeichnet, daß** die Deckwand (4) und die weitere Deckwand (6) in den Bereichen außerhalb der Umlenkabschnitte (23' bis 23^{IV}) und der gabelförmigen Endabschnitte (16', 16") miteinander verbunden sind.

16. Flaschenträger nach einem der Ansprüche 1 bis 15, **dadurch gekennzeichnet, daß** in zwei einander gegenüberliegenden Seitenwänden (3, 5) durch Schwächungslinien begrenzte, bis etwa zur Deckwand erstreckte Aufreißlaschen (27, 28) vorhanden sind.

17. Flaschenträger nach Anspruch 16, **dadurch gekennzeichnet, daß** jede Aufreißlasche (27, 28) eine Anlenkung in der Nähe der Deckwand (4) aufweist und durch zwei etwa parallel von der Anlenkung weggeführte Schwächungslinien begrenzt ist, die in einem Abstand von der Deckwand miteinander verbunden sind.

18. Flaschenträger nach Anspruch 16 oder 17, **dadurch gekennzeichnet, daß** die die Aufreißlaschen (27, 28) begrenzenden Schwächungslinien in einem eine kurze Grifflasche (29, 30) bildenden Tiefpunkt der Aufreißlaschen (27, 28) zusammentreffen.

19. Flaschenträger nach einem der Ansprüche 16 bis 18, **dadurch gekennzeichnet, daß** die Aufreißlaschen (27, 28) in den Längswänden (3, 5) angeordnet sind, die auf den Längsseiten des Griffabschnittes (14) angeordnet sind.

20. Flaschenträger nach einem der Ansprüche 1 bis 19, **dadurch gekennzeichnet, daß** in der Deckwand (4), den Seitenwänden (7, 8), mit denen die gabelförmigen Endabschnitte (16', 16") verbunden sind, der weiteren Deckwand (6) und den Seitenklappen (13', 13") beidseitig des Griffabschnittes (15) von Schwächungslinien begrenzte, bis zu Rändern der Seitenwände (7, 8) und der Seitenklappen (13', 13") erstreckte weitere Aufreißlaschen (34, 35) vorhanden sind.

21. Flaschenträger nach einem der Ansprüche 1 bis 20, **dadurch gekennzeichnet, daß** der einen Zuschnitt (1) faltbaren Flachmaterials umfaßt, der eine Bodenwand (2), an die Längsseiten der Bodenwand (2) gelenkte Seitenwände (3, 5), eine an einer weiteren Längsseite einer Seitenwand (3) gelenkte Deckwand (4) und eine an eine weitere Längsseite einer weiteren Seitenwand (5) gelenkte weitere Deckwand (6) aufweist.

22. Flaschenträger nach einem der Ansprüche 1 bis 21, **dadurch gekennzeichnet, daß** die Bodenwand (2) und die Deckwand (4) an den Querseiten (7', 7"; 8', 8") angelenkte Seitenwandteile haben, die gegeneinandergeklappt und miteinander verbunden sind.

23. Flaschenträger nach Anspruch 22, **dadurch gekennzeichnet, daß** unter die Seitenwandteile (7', 7"; 8', 8") Seitenklappen (10', 10" bis 12', 12") geklappt sind, die an die Querseiten angrenzender Seitenwände (3, 5) angelenkt sind.

24. Flaschenträger nach einem der Ansprüche 1 bis 23, **dadurch gekennzeichnet, daß** in mindestens zwei einander gegenüberliegenden Seitenwänden (7, 8) Grifflöcher (44', 44") angeordnet sind.

25. Flaschenträger nach Anspruch 24, **dadurch gekennzeichnet, daß** die Grifflöcher (44', 44") in den Seitenwänden (7, 8) angeordnet sind, mit denen die gabelförmigen Endabschnitte (16', 16") endseits verbunden sind.

26. Flaschenträger nach Anspruch 25, **dadurch gekennzeichnet, daß** die Grifflöcher (44', 44") durch die Seitenklappen (13', 13'') verstärkt sind.

27. Flaschenträger nach einem der Ansprüche 24 bis 26, **dadurch gekennzeichnet, daß** in den Grifflöchern (44', 44") Grifflaschen (45', 45") angeordnet sind.

## Claims

1. A bottle carrier made of a foldable flat material, particularly cardboard, comprising:
- a top wall (4),
- a bottom wall (2),
- side walls (3, 5, 7, 8),
- a handle portion (14) extending across the top wall (4) and into two opposed side walls (7, 8) which is defined by weakening lines in the top wall (4) and the side walls (7, 8), has a strip-shaped central portion (15) in the top wall (4) and two fork-shaped end portions (16', 16") each of which extends from the top wall (4) into an adjoining side wall (7, 8) and is joined to the side wall (7, 8) at the outer ends,
- a further top wall (6) disposed under the top wall (4), the further top wall (6) having a further strip-shaped central portion (21) which is disposed below the strip-shaped central portion (15) of the top wall (4) so that the strip-shaped central portion (15) and the further strip-shaped central portion (21) are adapted to be raised together, wherein the further top wall (6), at opposed sides, has hinged thereto side flaps (13', 13") which are disposed at the insides of the side walls (7, 8) to which the fork-shaped end portions (16', 16") are joined at their end sides, and the further strip-shaped central portion (21) has two further fork-shaped end portions (38', 38") each of which extends from the further top wall (6) into the adjoining side flap (13', 13") and is joined to the side flap (13', 13") at the outer ends,
- wherein the two further opposed side walls (3, 5) each have a rectangular side wall portion (3', 5') and a trapezoidal side wall portion (3", 5"), and
- the bottom wall (2) is rectangular, wherein the top wall (4) and the further top wall (6) have a slightly smaller lengthwise dimension than the bottom wall (2),
**characterized in that**
- the top wall (4) and the further top wall (6) are rectangular,
- side walls (3, 5, 7, 8) are connecting the top wall (4) and the bottom wall (2) at the sides,
- the further strip-shaped central portion (21) is defined in the further top wall (6) by weakening lines, and
- the further fork-shaped end portions (38', 38") are defined in the further top wall (6) by weakening lines.

2. The bottle carrier according to claim 1, **characterized in that** the fork-shaped end portions (16', 16") each have two fork prongs (17' to 17^{IV}).

3. The bottle carrier according to claim 1 or 2, **characterized in that** the fork-shaped end portions (16^{III}, 16^{IV}) each have three fork prongs (17^{V} to 17^{X}).

4. The bottle carrier according to any one of the claims 1 to 3, **characterized in that** at least the weakening lines externally defining the handle portion (14) in the side walls (7, 8) end in filletings (18' to 18^{IV}) bent away from the handle portion (14).

5. The bottle carrier according to any of the claims 1 to 4, **characterized in that** the further strip-shaped central portion (21) is completely defined by a weakening line and is joined to the strip-shaped central portion (15).

6. The bottle carrier according to claim 1 to 5, **characterized in that** handle apertures (19, 22) to insert a hand are located on either side of the strip-shaped central portion (15) and/or the further strip-shaped central portion (21).

7. The bottle carrier according to claim 6, **characterized in that** the strip-shaped central portion (15) and/or the further strip-shaped central portion (21) have tabs (20, 22) disposed alongside in the handle apertures (19, 22) which are adapted to be folded under the strip-shaped central portion (15) and/or the further strip-shaped central portion (21).

8. The bottle carrier according to any of the claims 1 to 7, **characterized in that** the further top wall (6) and/or the side flaps (13', 13"), adjacent to the borders of the further top wall (6) that adjoin the side walls (7, 8) to which the fork-shaped end portions (16', 16") are joined at their end sides, have disposed therein reversing flaps (23' to 23^{IV}; 25' to 25^{IV}) defined by punched-out portions which are disposed below the fork prongs (17' to 17^{IV}) so that if the central portion (15) is raised the fork prongs (17' to 17^{IV}) are reversed by the reversing flaps (23' to 23^{IV}; 25' to 25^{IV}) in an approximately curved fashion.

9. The bottle carrier according to claim 8, **characterized in that** at least one reversing flap (23' to 23^{IV}) has at least one channelled line (24', 24") oriented transversely to the fork prongs.

10. The bottle carrier according to claim 8 or 9, **characterized in that** reversing flaps (23^{V} to 23^{VIII}) disposed in the further top wall (6) are tapered towards the side flaps (13^{III}, 13^{IV}).

11. The bottle carrier according to any of the claims 1 to 10, **characterized in that** the further fork-shaped end portions (38', 38") each have two or three further fork prongs (39' to 39^{IV}).

12. The bottle carrier according to claim 11, **characterized in that** intermediate tabs (41', 41 ") disposed between the fork prongs (17' to 17^{IV}) are joined to further intermediate tabs (42', 42") disposed between the further fork prongs (39' to 39^{IV}), the further intermediate tabs (42', 42") having a widened portion (43', 43 ") within the further top wall (6).

13. The bottle carrier according any one of the claims 1 to 12, **characterized in that** the further strip-shaped central portion (21') has strip-shaped end portions (21 ", 21"') each of which extends from the further top wall (6) into the adjoining side flap (13', 13") and is joined to the side flap (13', 13") at the outer ends.

14. The bottle carrier according to any one of the claims 1 to 13, **characterized in that** the strip-shaped central portion (15') and the further strip-shaped central portion (21') are joined to each other.

15. The bottle carrier according to claim 14, **characterized in that** the top wall (4) and the further top wall (6) are connected to each other in the areas outside the reversing portions (23' to 23^{IV}) and the fork-shaped end portions (16', 16").

16. The bottle carrier according to any one of the claims 1 to 15, **characterized in that** tear tabs (27, 28) which are defined by weakening lines and are extended approximately up to the top wall are located in two opposed side walls (3, 5).

17. The bottle carrier according to claim 16, **characterized in that** each tear tab (27, 28) has a hinged joint in the vicinity of the top wall (4) and is defined by two weakening lines led away approximately in parallel from the hinged joint which are joined to each other at a spacing from the top wall.

18. The bottle carrier according to claim 16 or 17, **characterized in that** the weakening lines defining the tear tabs (27, 28) meet together at a deep point of the tear tabs (27, 28) that forms a short gripping tab (29, 30).

19. The bottle carrier according to any one of the claims 16 to 18, **characterized in that** the tear tabs (27, 28) are disposed in the longitudinal walls (3, 5) which are disposed on the longitudinal sides of the handle portion (14).

20. The bottle carrier according to any one of the claims 1 to 19, **characterized in that** further tear tabs (34, 35) which are defined by weakening lines on both sides of the handle portion (15) and are extended up to borders of the side walls (7, 8) and the side flaps (13', 13") are located in the top wall (4), the side walls (7, 8) to which the fork-shaped end portions (16', 16") are joined, the further top wall (6), and the side flaps (13', 13").

21. The bottle carrier according to any one of the claims 1 to 20, **characterized in that** it comprises a cut-to-size piece (1) of a foldable flat material that has a bottom wall (2), side walls (35) hinged to the longitudinal sides of the bottom wall (2), a top wall (4) hinged to a further longitudinal side of a side wall (3), and a further top wall (6) hinged to a further longitudinal side of a further side wall (5).

22. The bottle carrier according to any one of the claims 1 to 21, **characterized in that** the bottom wall (2) and the top wall (4) have side wall elements hinged at their transverse sides (7', 7"; 8', 8") that are folded towards each other and are connected to each other.

23. The bottle carrier according to claim 22, **characterized in that** the side wall elements (7', 7"; 8', 8") have folded thereunder side flaps (10', 10" to 12', 12") which are hinged to the transverse sides of adjoining side walls (3, 5).

24. The bottle carrier according to any one of the claims 1 to 23, **characterized in that** gripping holes (44', 44") are disposed in at least two opposed side walls (7, 8).

25. The bottle carrier according to claim 24, **characterized in that** the gripping holes (44', 44") are disposed in the side walls (7, 8) to which the fork-shaped end portions (16', 16") are joined at the end sides.

26. The bottle carrier according to claim 25, **characterized in that** the gripping holes (44', 44") are reinforced by the side flaps (13', 13").

27. The bottle carrier according to any one of the claims 24 to 26, **characterized in that** gripping tabs (45', 45") are disposed in the gripping holes (44', 44").

## Revendications

1. Porte-bouteilles en matériau plat pliable, en particulier en carton, comportant :
- une paroi supérieure (4),
- un fond (2),
- des parois latérales (3, 5, 7, 8),
- une partie de poignée (14), qui s'étend transversalement au-dessus de la paroi supérieure (4) et dans deux parois latérales (7, 8) face à face, qui est délimitée par des lignes de fragilité dans la paroi supérieure (4) et dans les parois latérales (7, 8), qui comporte une partie centrale (15) en forme de bande dans la paroi supérieure (4) et deux parties d'extrémité (16', 16") fourchues, dont chacune s'étend depuis la paroi supérieure (4) dans une paroi latérale (7, 8) adjacente et est reliée à la paroi latérale (7, 8) au niveau des extrémités extérieures,
- une paroi supérieure supplémentaire (6), disposée en dessous de la paroi supérieure (4), qui comporte une partie centrale supplémentaire (21) en forme de bande, qui est disposée en dessous de la partie centrale (15) en forme de bande de la paroi supérieure (4), de telle sorte que la partie centrale (15) en forme de bande et la partie centrale supplémentaire (21) en forme de bande peuvent être soulevées conjointement, la paroi supérieure supplémentaire (6) étant articulée contre des rabats latéraux (13', 13") face à face, qui sont disposés contre les faces intérieures des parois latérales (7, 8), aux extrémités desquels sont assemblées les parties d'extrémité (16', 16") fourchues, et la partie centrale supplémentaire (21) en forme de bande comporte deux parties d'extrémité supplémentaires (38', 38") fourchues, dont chacune s'étend depuis la paroi supérieure supplémentaire (6) dans les rabats latéraux (13', 13") adjacents et est reliée aux extrémités extérieures avec les rabats latéraux (13', 13"),
- les deux autres parois latérales (3, 5) face à face comportant chacune une partie inférieure (3', 5') en forme de rectangle et une partie supérieure (3", 5") en forme de trapèze, et
- le fond (2) étant rectangulaire, la paroi supérieure (4) et la paroi supérieure supplémentaire (6) ayant une dimension longitudinale quelque peu inférieure à celle du fond (2),
- **caractérisé en ce que**
- la paroi supérieure (4) et la paroi supérieure supplémentaire (6) sont rectangulaires,
- les parois latérales (3, 5, 7, 8) relient la paroi supérieure (4) et le fond (2) l'une à l'autre sur les côtés,
- la partie centrale supplémentaire (21) en forme de bande est délimitée par des lignes de fragilité dans la paroi supérieure supplémentaire (6), et
- les parties d'extrémité supplémentaires (38', 38") fourchues sont délimitées par des lignes de fragilité dans la paroi supérieure supplémentaire (6).

2. Porte-bouteilles selon la revendication 1, **caractérisé en ce que** les parties d'extrémité (16', 16") fourchues comportent chacune deux dents de fourche (17' à 17^{IV}).

3. Porte-bouteilles selon la revendication 1 ou 2, **caractérisé en ce que** les parties d'extrémité (16^{III}, 16^{IV}) fourchues comportent chacune trois dents de fourche (17^{V} à 17^{X}).

4. Porte-bouteilles selon l'une quelconque des revendications 1 à 3, **caractérisé en ce qu'**au moins les lignes de fragilité délimitant de l'extérieur la partie pour poignée (14) dans les parois latérales (7, 8) se terminent par des arrondis (18' à 18^{IV}), courbés en s'écartant de la partie pour poignée (14).

5. Porte-bouteilles selon l'une quelconque des revendications 1 à 4, **caractérisé en ce que** la partie centrale supplémentaire (21) en forme de bande est entièrement délimitée par une ligne de fragilité et est assemblée à la partie centrale (15) en forme de bande.

6. Porte-bouteilles selon l'une quelconque des revendications 1 à 5, **caractérisé en ce que** des ouvertures de préhension (19, 22) pour la main sont prévues de part et d'autre de la partie centrale (15) en forme de bande et/ou de la partie centrale supplémentaire (21) en forme de bande.

7. Porte-bouteilles selon la revendication 6, **caractérisé en ce que** la partie centrale (15) en forme de bande et/ou la partie centrale supplémentaire (21) en forme de bande comporte/comportent des pattes (20, 22), qui sont disposées dans le sens longitudinal dans les ouvertures de préhension (19, 22) et qui sont rabattables en dessous de la partie centrale (15) en forme de bande et de la partie centrale supplémentaire (21) en forme de bande.

8. Porte-bouteilles selon l'une quelconque des revendications 1 à 7, **caractérisé en ce que**, dans la paroi supérieure supplémentaire (6) et/ou dans les rabats latéraux (13', 13"), à proximité des bords de la paroi supérieure supplémentaire (6), qui sont adjacents aux parois latérales (7, 8) auxquelles sont reliées du côté extrémité les parties d'extrémité (16', 16") fourchues, il est prévu des rabats de déviation (23' à 23^{IV} ; 25' à 25^{IV}), qui sont délimités par des découpes et qui sont disposés en dessous des dents de fourche (17' à 17^{IV}), de telle sorte qu'au moment du relevage de la partie centrale (15), les dents de fourche (17' à 17^{IV}) sont déviées sensiblement en arc par les rabats de déviation (23' à 23^{IV} ; 25' à 25^{IV}).

9. Porte-bouteilles selon la revendication 8, **caractérisé en ce qu'**au moins un rabat de déviation (23' à 23^{IV}) comporte au moins une ligne rainurée (24', 24") orientée perpendiculairement aux dents de fourche.

10. Porte-bouteilles selon la revendication 8 ou 9, **caractérisé en ce que** des rabats de déviation (23' à 23^{IV}) disposés dans la paroi supérieure supplémentaire (6) se rétrécissent vers les rabats latéraux (13^{III}, 13^{IV}).

11. Porte-bouteilles selon l'une quelconque des revendications 1 à 10, **caractérisé en ce que** les parties d'extrémité supplémentaires (38', 38") fourchues comportent chacune deux ou trois dents de fourche supplémentaires (39' à 39^{IV}).

12. Porte-bouteilles selon la revendication 11, **caractérisé en ce que** des pattes intermédiaires (41', 41"), disposées entre les dents de fourche (17' à 17^{IV}), sont reliées à des pattes intermédiaires supplémentaires (42', 42"), qui sont disposées entre les dents de fourche supplémentaires (39' à 39^{IV}) et qui comportent un élargissement (43', 43") à l'intérieur de la paroi supérieure supplémentaire (6).

13. Porte-bouteilles selon l'une quelconque des revendications 1 à 12, **caractérisé en ce que** la partie centrale supplémentaire (21) en forme de bande comporte des parties d'extrémité (21", 21"') en forme de bande, dont chacune s'étend depuis la paroi supérieure supplémentaire (6) dans le rabat latéral (13', 13") adjacent et est reliée au rabat latéral (13', 13") au niveau des extrémités extérieures.

14. Porte-bouteilles selon l'une quelconque des revendications 1 à 13, **caractérisé en ce que** la partie centrale (15') en forme de bande et la partie centrale supplémentaire (21') en forme de bande sont assemblées l'une à l'autre.

15. Porte-bouteilles selon la revendication 14, **caractérisé en ce que** la paroi supérieure (4) et la paroi supérieure supplémentaire (6) sont assemblées l'une à l'autre dans les zones à l'extérieur des parties de déviation (23' à 23^{IV}) et des parties d'extrémité (16', 16") fourchues.

16. Porte-bouteilles selon l'une quelconque des revendications 1 à 15, **caractérisé en ce que**, dans deux parois latérales (3, 5) face à face, il est prévu des pattes de déchirement (27, 28) délimitées par des lignes de fragilité et s'étendant sensiblement vers la paroi supérieure.

17. Porte-bouteilles selon la revendication 16, **caractérisé en ce que** chaque patte de déchirement (27, 28) comporte une articulation à proximité de la paroi supérieure (4) et est délimitée par deux lignes de fragilité qui s'écartent sensiblement parallèlement de l'articulation et qui sont reliées l'une à l'autre à une distance donnée de la paroi supérieure.

18. Porte-bouteilles selon la revendication 16 ou 17, **caractérisé en ce que** les lignes de fragilité délimitant les pattes de déchirement (27, 28) convergent dans un point bas des pattes de déchirement (27, 28), lequel forme une courte languette de préhension (29, 30).

19. Porte-bouteilles selon l'une quelconque des revendications 16 à 18, **caractérisé en ce que** les pattes de déchirement (27, 28) sont disposées dans les parois longitudinales (3, 5) qui sont disposées sur les côtés longitudinaux de la partie pour poignée (14).

20. Porte-bouteilles selon l'une quelconque des revendications 1 à 19, **caractérisé en ce que** dans la paroi supérieure (4), les parois latérales (7, 8), auxquelles sont reliées les parties d'extrémité (16', 16") fourchues, la paroi supérieure supplémentaire (6) et les rabats latéraux (13', 13"), il est prévu des pattes de déchirement supplémentaires (34, 35) qui sont délimitées par des lignes de fragilité de part et d'autre de la partie pour poignée (14) et qui s'étendent jusqu'aux bords des parois latérales (7, 8) et des rabats latéraux (13', 13").

21. Porte-bouteilles selon l'une quelconque des revendications 1 à 20, **caractérisé en ce qu'**il est formé par une découpe (1) en matériau plat pliable, qui comporte un fond (2), des parois latérales (3, 5) articulées contre les côtés longitudinaux du fond (2), une paroi supérieure (4) articulée contre un autre côté longitudinal d'une paroi latérale (3) et une paroi supérieure supplémentaire (6) articulée contre un autre côté longitudinal d'une autre paroi latérale (5).

22. Porte-bouteilles selon l'une quelconque des revendications 1 à 21, **caractérisé en ce que** le fond (2) et la paroi supérieure (4) ont des parties de paroi qui sont articulées contre les côtés transversaux (7', 7" ; 8', 8") et qui sont rabattues l'une contre l'autre et assemblées l'une à l'autre.

23. Porte-bouteilles selon la revendication 22, **caractérisé en ce que** des rabats latéraux (10', 10" à 12', 12"), qui sont articulés contre les côtés transversaux de parois latérales (3, 5) adjacentes, sont rabattus en dessous des parties de paroi (7', 7" ; 8', 8").

24. Porte-bouteilles selon l'une quelconque des revendications 1 à 23, **caractérisé en ce que** des trous de préhension (44', 44") sont réalisés dans au moins deux parois latérales (7, 8) face à face.

25. Porte-bouteilles selon la revendication 24, **caractérisé en ce que** les trous de préhension (44', 44") sont réalisés dans les parois latérales (7, 8) auxquelles sont reliées du côté extrémité les parties d'extrémité (16', 16") fourchues.

26. Porte-bouteilles selon la revendication 25, **caractérisé en ce que** les trous de préhension (44', 44") sont renforcés par les rabats latéraux (13', 13").

27. Porte-bouteilles selon l'une quelconque des revendications 24 à 26, **caractérisé en ce que** des languettes de préhension (45', 45") sont disposées dans les trous de préhension (44', 44").
